# EUROPÄISCHE PATENTSCHRIFT

(11) **EP 0 985 754 B1**
(45) Veröffentlichungstag und Bekanntmachung des Hinweises auf die Patenterteilung: **23.04.2003**
(21) Anmeldenummer: 99117320.4
(22) Anmeldetag: 03.09.1999
(51) Int. Cl.: D01H 5/62

(54) **Streckwerk für Spinnereimaschinen mit einer Verdichtungsvorrichtung**
Drawing mechanism for spinning machines with a fibre condensing device
Système d'étirage pour métiers à filer comportant un condenseur

(30) Priorität: 08.09.1998 DE 19840960
(43) Veröffentlichungstag der Anmeldung: 15.03.2000
(73) Patentinhaber: Zinser Textilmaschinen GmbH, D-73058 Ebersbach/Fils (DE)
(72) Erfinder: Olbrich, Andreas, Dr., 73230 Kirchheim (DE); Krawietz, Stefan, 73061 Ebersbach (DE); Schneider, Jürgen, 70329 Stuttgart (DE); Steger, Jörg, 70619 Stuttgart (DE); Güttler, Hermann, 73066 Uhingen (DE)

(56) Entgegenhaltungen:
- DE-U- 29 600 417
- US-A- 4 274 179
- US-A- 5 400 583

## Beschreibung

Die Erfindung betrifft ein Streckwerk für Spinnereimaschinen mit einer Verdichtungsvorrichtung am Ausgang, die ein endloses flexibles Verdichtungs-Riemchen aufweist, das auf seinem Umfang mit einer Perforation versehen ist und eine der beiden Ausgangswalzen und einen Saugkopf umschlingt, mittels dessen in einem Arbeitsbereich des Verdichtungs-Riemchens ein einen Faserverband an die Perforation ansaugender Unterdruck anlegbar ist.

Eine derartige Vorrichtung ist aus der DE 43 23 472 C2 oder der DE 296 00 417 U1 bekannt. Es hat sich gezeigt, daß bei einem derartigen Streckwerk im Falle eines Fadenbruches die weiterhin aus dem Ausgangswalzenpaaar auslaufenden Fasern nicht sicher durch die Fadenbruch-Absaugungvorrichtung erfaßt und abgeführt werden. Sie wickeln sich häufig um das Verdichtungs-Riemchen, zumal sie durch den Saugzug der Verdichtungsvorrichtung an die Perforation des Riemchens angesaugt sind. Auch die Reinigungswirkung einer über der Ausgangsoberwalze auf dem Riemchen aufliegenden Putzwalze reicht in aller Regel nicht aus, die Fasern abzulösen. Sie bauen sich zu einem immer dicker werdenden Wickel auf, der Streckwerkstcile beschädigen kann. Bisweilen lösen sich von diesem Wickel auch Teile ab, die an benachbarten Spindeln Fadenbrüche und in deren Gefolge sogar Reihenfadenbrüche auslösen können.

Der Erfindung war demgemäß die Aufgabe gestellt, das Bilden eines derartigen Wickels zuverlässig zu verhindern oder zumindest zu begrenzen und von ihm verursachte Folgeschäden zu unterbinden. Sie löst diese Aufgabe durch die im Kennzeichen des Hauptanspruches angegebenen Merkmale.

An Verzugs-Riemchen ist eine Abstreifvorrichtung in Form einer Abstreifkante aus der DE 17 60 832 A1 bekannt. Sie ist jedoch nicht an einem konvexen Umlenkbereich des Riemchens angeordnet und kann daher nur an glatten Riemchen ausreichende Abstreifwirkung entfalten. Die Abstreifvorrichtung ist auch nicht mit einer Absaugvorrichtung verbunden, so daß abgestreiftes Fasermaterial nur aufgeschoben wird und irgend wann abfällt, wobei es in für die Fadenqualität oder für Fadenbrüche sensible Bereiche geraten kann.

Durch die erfindungsgemäße Abstreifvorrichtung werden ein sich auf dem Verdichtungs-Riemchen bildender Wickel oder zumindest Teile desselben abgestreift und durch die Absaugeinrichtung abgesaugt. Dadurch wird das Anwachsen eines Wickels in gefährlichen Umfang und das Abdriften von Faseransammlungen in den Bereich benachbarter Spindeln verhindert. Die Abstreifvorrichtung ist vorteilhaft als Abstreifkante, insbesondere mit sich spitzwinklig schneidenden Seitenflächen ausgebildet.

Als Absaugvorrichtung wird vorteilhafterweise die in aller Regel vorhandene Fadenbruch-Absaugvorrichtung des Streckwerkes benutzt. Es kann jedoch auch eine gesonderte Absaugvorrichtung für die Abstreifvorrichtung vorgesehen werden.

Die Abstreifkante kann am Verdichtungs-Riemchen anliegen. Um ein Beschädigen der Kanten der Perforationslöcher des Verdichtungs-Riemchens zu verhindern, ist jedoch in weiterer Ausgestaltung der Erfindung vorgesehen, zwischen der Abstreifkante und dem Verdichtungs-Riemchen einen - möglichst engen - Spalt zu lassen oder aber der Abstreifkante in Bereich der Perforation eine Aussparung zu geben, wobei die Abstreifkante seitlich der Perforation am Verdichtungs-Riemchen anliegen kann.

Ein besonders wirksames Abstreifen wird dann erreicht, wenn die Abstreifkante im Bereich einer konvexen Umlenkung des Verdichtungs-Riemchens angeordnet ist, da das Wickelband in diesem Bereich ohnehin eine verstärkte Neigung aufweist, sich vom Verdichtungs-Riemchen abzuheben. Eine Umlenkung mit besonders engem Umlenkradius ergibt sich an einer der Walzen des Ausgangsstreckwerkes nachgeordneten Umlenkschiene. Wenn die Verdichtungsvorrichtung eine derartige Umlenkschiene nicht aufweist, ist die Abstreifkante am Umfang der Ausgangsoberoder Unterwalze angeordnet.

Wenn die Abstreifkante nicht am Verdichtungsriemchen anliegt, kann ihr Abstand zu diesem einstellbar ausgebildet sein. Bevorzugt ist vorgesehen, daß die Abstreifvorrichtung hierzu schwenkbar in ihrem Halter gelagert ist.

In den Figuren der Zeichnung sind Ausführungsbeispiele der Erfindung dargestellt. Es zeigen:
Fig. 1 den Querschnitt durch ein Verdichtungsstreckwerk;
Fig. 2 den Querschnitt durch ein Verdichtungsstreckwerk anderer Ausführungsform;
Fig. 3 die Ansicht der Abstreifvorrichtung von unten.

Wie aus Fig. 1 erkennbar, umfaßt das Streckwerk 1 vier Walzenpaare 2, 3, 4 und 5, die jeweils aus einer Unterwalze 2', 3', 4' und 5' sowie einer Oberwalze 2", 3", 4" und 5" bestehen. Zwischen den Walzenpaaren 2 und 3 liegt das Vorverzugsfeld des Streckwerkes, zwischen den Walzenpaaren 3 und 4 das Hauptverzugsfeld. Die Walzen 3' und 3'' des Walzenpaares 3 sind von Verzugs-Riemchen 6 bzw. 6' umschlungen.

Dem Ausgangswalzenpaar 5 ist eine Verdichtungsvorrichtung 7 zugeordnet, die im wesentlichen ein Verdichtungs-Riemchen 8 und eine Saugkammer 9 umfaßt. Die Saugkammer 9 ist über eine Rohr- oder Schlauch-Leitung 10 mit einer nicht dargestellten Unterdruckquelle verbunden. Das Verdichtungs-Riemchen 8 ist in der Mitte um seinen Umfang mit einer Perforation 11 in Form einer Lochreihe versehen. Dieser Perforation 11 steht in der Saugkammer 9 in dem Bereich, in dem der durch das Streckwerk 1 laufende Faserverband 12 am Verdichtungs-Riemchen 8 anliegt, ein Schlitz oder eine Perforation gegenüber, durch die der Saugzug auf die Außenseite des Verdichtungs-Riemchens wirkt und den Faserverband ansaugt.

Erfindungsgemäß ist an dem hier nicht in allen Einzelheiten dargestellten Käfig 13, der die Saugkammer 9 in Bezug auf die Oberwalze 5' positioniert, eine Abstreifvorrichtung 14 in Form eines Stiftes 15 angeordnet, die eine spitzwinklige Abstreifkante 16 hat.

Die Abstreifkante 16 ist, wenn sie durchgehend ausgebildet ist, so angeordnet, daß sie einen geringen Abstand zum Verdichtungs-Riemchen 8 aufweist, also nicht auf diesem schleift. Sie entfernt in diesem Falle einen sich bildenden Wickel nicht vollständig vom Verdichtungs-Riemchen 8, sondern begrenzt dessen Wachstum. Wenn die Abstreifkante 16' gemäß Fig. 3 jedoch im Bereich der Perforation 11 eine Ausnehmung 17 aufweist, kann sie zu beiden Seiten der Perforation 11 am Verdichtungs-Riemchen 8 anliegen und einen Wickel zumindest in diesem Bereich vollständig von diesem abstreifen.

Das Streckwerk 1 weist eine Fadenbruch-Absaugvorrichtung auf, von der hier nur das Absaugröhrchen 18 dargestellt ist. Die Mündung dieses Absaugröhrchens 18 bzw. die Abstreifkante 16 ist so positioniert, daß sich die Absaugwirkung des Absaugröhrchens auch auf den Bereich der Abstreifvorrichtung 14 auswirkt und von dieser abgestreifte Faserzusammenballungen absaugt.

Die Fig. 2 unterscheidet sich von Fig. 1 nur dadurch, daß das Verdichtungs-Riemchen 8 in Laufrichtung hinter der Oberwalze 5" um eine Umlenkschiene 19 geführt ist. Die Abstreifvorrichtung 14 ist in diesem Falle vorteilhaft derart angeordnet, daß die untere Fläche der Abstreifkante 16 in etwa in Verlängerung des Laufes des Verdichtungs-Riemchens 8 erstreckt. In diesem Falle wird der Abstreifeffekt der Abstreifvorrichtung vorteilhaft durch die Ablöseneigung eines Wickels am engen Umlenkradius des Verdichtungs-Riemchens 8 um die Umlenkschiene 19 unterstützt.

### Bezugszahlenliste

- 1: Streckwerk
- 2: Eingangswalzenpaar
- 3, 4, 5: Walzenpaare
- 3', 4', 5': Unterwalzen
- 3'', 4", 5": Oberwalzen
- 6, 6': Verzugs-Riemchen
- 7: Verdichtungsvorrichtung
- 8: Verdichtungs-Riemchen
- 9: Saugkammer
- 10: Rohr- oder Schlauchleitung
- 11: Perforation
- 12: Faserverband
- 13: Käfig des Verdichtungs-Riemchens
- 14: Abstreifvorrichtung
- 15: Stift
- 16, 16': Abstreifkante
- 17: Ausnehmung
- 18: Absaugröhrchen
- 19: Umlenkschiene

## Patentansprüche

1. Die Erfindung betrifft ein Streckwerk für Spinnereimaschinen mit Verdichtungsvorrichtungen am Ausgangswalzenpaar, wobei die Verdichtungsvorrichtungen jeweils ein endloses, flexibles.Verdichtungs-Riemchen umfassen, das auf seinem Umfang mit einer Perforation versehen ist und eine der beiden Ausgangswalzen und einen Saugkopf umschlingt, mittels dessen in einem Arbeitsbereich des Verdichtungs-Riemchens ein einen Faserverband an die Perforation ansaugender Unterdruck anlegbar ist, **dadurch gekennzeichnet, daß** dem Verdichtungs-Riemchen (8) eine Abstreifvorrichtung (14) zugestellt ist, deren Abstreifkante (16) durchgängig ist und einen Spalt zum Verdichtungs-Riemchen (8) aufweist und im Wirkungsbereich einer Absaugeinrichtung (18) angeordnet ist.

2. Streckwerk nach Anspruch 1, **dadurch gekennzeichnet, daß** die Abstreifvorrichtung (14) eine spitzwinklige Abstreifkante (16, 16') aufweist.

3. Streckwerk nach Anspruch 1, **dadurch gekennzeichnet, daß** die Abstreifkante (16') im Bereich der Perforation (11) des Verdichtungs-Riemchens (8) eine Ausnehmung (17) aufweist und seitlich der Ausnehmung am Verdichtungs-Riemchen anliegt.

4. Streckwerk nach Anspruch 1, **dadurch gekennzeichnet, daß** die Abstreifkante (16, 16') im Bereich der engen Umlenkung des Verdichtungs-Riemchens (8) um eine Umlenkschiene angeordnet ist.

5. Streckwerk nach Anspruch 1, **dadurch gekennzeichnet, daß** der Abstand zwischen Abstreifkante (16) und Verdichtungs-Riemchen (8) einstellbar ist.

6. Streckwerk nach Anspruch 5, **dadurch gekennzeichnet, daß** die Abstreifkante (16, 16') schwenkbar gelagert ist.

7. Streckwerk nach Anspruch 1, **dadurch gekennzeichnet, daß** der Wirkungsbereich einer Fadenbruchabsaugeinrichtung (17) sich auf die Abstreifkante (16, 16') erstreckt.

## Claims

1. Drawframe for spinning machines with condensing devices at the pair of delivery rollers, the condensing devices each comprising an endless, flexible condensing apron which is provided on its circumference with a perforation and which loops around one of the two delivery rollers and a suction head, by means of which a vacuum sucking a composite fibre structure onto the perforation can be applied in a working region of the condensing apron, **characterized in that** the condensing apron (8) is assigned a stripping device (14), the stripping edge (16) of which is continuous and has a gap relative to the condensing apron (8) and is arranged in the effective range of a suction-extraction device (18).

2. Drawframe according to Claim 1, **characterized in that** the stripping device (14) has an acute-angled stripping edge (16, 16').

3. Drawframe according to Claim 1, **characterized in that** the stripping edge (16') has a recess (17) in the region of the perforation (11) of the condensing apron (8) and comes to bear on the condensing apron laterally of the recess.

4. Drawframe according to Claim 1, **characterized in that** the stripping edge (16, 16') is arranged in the region of the narrow deflection of the condensing apron (8) around a deflecting rail.

5. Drawframe according to Claim 1, **characterized in that** the distance between the stripping edge (16) and the condensing apron (8) is adjustable.

6. Drawframe according to Claim 5, **characterized in that** the stripping edge (16, 16') is mounted pivotably.

7. Drawframe according to Claim 1, **characterized in that** the effective range of a thread-break suction-extraction device (18) extends onto the stripping edge (16, 16').

## Revendications

1. Système d'étirage pour métiers à filer, comprenant des dispositifs de serrage sur une paire de cylindres de sortie, les dispositifs de serrage comprenant à chaque fois une bande de serrage flexible sans fin, qui est pourvue sur sa périphérie d'une perforation et qui entoure l'un des deux cylindres de sortie et une tête aspirante, au moyen de laquelle on peut appliquer une dépression aspirant une matière fibreuse sur la perforation dans une région de travail de la bande de serrage, **caractérisé en ce qu'**un dispositif de raclage (14) est approché de la bande de serrage (8), son arête de raclage (16) étant continue et présentant une fente pour la bande de serrage (8), et étant disposée dans la région d'action d'un dispositif aspirant (18).

2. Système d'étirage selon la revendication 1, **caractérisé en ce que** le dispositif de raclage (14) présente une arête de raclage (16, 16') à angle aigu.

3. Système d'étirage selon la revendication 1, **caractérisé en ce que** l'arête de raclage (16') présente un évidement (17) dans la région de la perforation (11) de la bande de serrage (8) et s'applique latéralement à l'évidement sur la bande de serrage.

4. Système d'étirage selon la revendication 1, **caractérisé en ce que** l'arête de raclage (16, 16') est disposée autour d'un rail de renvoi dans la région du renvoi étroit de la bande de serrage (8).

5. Système d'étirage selon la revendication 1, **caractérisé en ce que** la distance entre l'arête de raclage (16) et la bande de serrage (8) est ajustable.

6. Système d'étirage selon la revendiation 5, **caractérisé en ce que** l'arête de raclage (16, 16') est montée pivotante.

7. Système d'étirage selon la revendication 1, **caractérisé en ce que** la région d'action d'un dispositif d'aspiration de fil cassé (17) s'étend sur l'arête de raclage (16, 16').
